# EUROPÄISCHE PATENTSCHRIFT

(11) **EP 1 037 787 B1**
(45) Veröffentlichungstag und Bekanntmachung des Hinweises auf die Patenterteilung: **26.06.2002**
(21) Anmeldenummer: 98963439.9
(22) Anmeldetag: 11.11.1998
(51) Int. Cl.: B61G 5/10

(54) **VERBINDUNGSVORRICHTUNG ZUR STECKVERBINDUNG EINES STECKERTEILES MIT EINEM BUCHSENTEIL**
CONNECTING DEVICE TO PLUG-IN A MALE PLUG AND A FEMALE PLUG
DISPOSITIF D'ASSEMBLAGE POUR L'ASSEMBLAGE PAR ENFICHAGE D'UNE PRISE MALE ET D'UNE PRISE FEMELLE

(30) Priorität: 18.12.1997 DE 19756533
(43) Veröffentlichungstag der Anmeldung: 27.09.2000
(73) Patentinhaber: KNORR-BREMSE Systeme für Schienenfahrzeuge GmbH, 80809 München (DE); Schelle, Dr. Axel, 83708 Kreuth-Schärfen (DE)
(72) Erfinder: SCHELLE, Axel, D-83708 Kreuth-Schärfen (DE)
(86) Internationale Anmeldenummer: EP9807186
(87) Internationale Veröffentlichungsnummer: WO9932343

(56) Entgegenhaltungen:
- EP-A- 0 423 548
- DE-A- 1 563 964
- DE-C- 466 454
- JP-A- 5 047 432
- US-A- 1 950 200
- US-A- 4 165 147

## Beschreibung

Die Erfindung betrifft eine Steckverbindung, insbesondere für automatische Kupplungen von Schienenfahrzeugen nach dem Oberbegriff des Patentanspruches 1.

Eine Steckverbindung der vorgenannten Art ist aus der JP 50 47 432 A bekannt, bei der das federnd vorspannbare Zwischenelement am Steckerteil gelagert ist und beim Zusammenführen von Stecker- und Buchsenteil in eine buchsenseitige Ausnehmung eingreift.

Eine ähnliche Steckverbindung ist aus der US 4 165 147 A bekannt. Hier ist das federnd vorspannbare Zwischenelement am Buchsenteil gelagert und greift beim Zusammenführen von Stecker- und Buchsenteil in eine steckerseitige Ausnehmung ein.

Aus der DE-AS 1 016 736 ist eine Steckverbindung bekannt, die zur Elektrokupplung der elektrischen Kabel einer automatischen mechanischen Kupplung von Schienenfahrzeugen dient. Zur zwangsläufigen Verbindung der elektrischen Kabelkupplung mit den Kuppelgliedern der mechanischen Kupplung weist der durch den Führungskegel der Gegenkupplung bewegte Stempel eine Klinke auf, die beim Kuppelvorgang eine am Hauptbolzen gelagerte Nase mit zugehörigem Kniehebelgestänge so weit in Richtung Kupplung dreht, bis das unter der Wirkung einer Druckfeder stehende Kniehebelgestänge die Totpunktlage überschritten hat. Durch diese Betätigungseinrichtung wird der Kuppelvorgang für die elektrischen Steck-Kabelkupplungen durch die Gegenkupplung eingeleitet, während das eigentliche Kuppeln und das Halten in der gekuppelten Stellung durch das Kniehebelgestänge unabhängig von den mechanischen Kuppelteilen der Gegenkupplung erfolgt.

Gegenüber dem bekannten Stand der Technik zielt die Erfindung darauf ab, die gattungsgemäße Steckverbindung derart weiterzubilden, daß bei geringer Steckkraft zwischen Stecker- und Buchsenteil eine elektrische Verbindung ― insbesondere mit auch nach längerem Dauerbetrieb noch geringem elektrischen Widerstand ― sichergestellt ist.

Die Erfindung erreicht dieses Ziel durch den Gegenstand des Anspruches 1.

Die erfindungsgemäße Lösung bietet den Vorteil, daß das wesentliche Problem gleitender Stecker (die auch beim gattungsgemäßen Stand der Technik zum Einsatz kamen), deren Oberfläche im wesentlichen in Hinsicht auf eine gute elektrische Leitfähigkeit optimiert ist und die beispielsweise im Eisenbahnbetrieb leicht beschädigt wird, dadurch gelöst wird, daß die durch Gleitbewegung erzeugte Verbindung durch eine im wesentlichen mit einem Abrollvorgang generierte Verbindung ersetzt wird, die das Kniehebelprinzip nutzt und auf diese Weise eine hohe Anpreßkraft der Kontaktflächen ermöglicht. Damit wird eine sichere und feste Verbindung geschaffen, die auch im langjährigen Dauerbetrieb unter den rauhen Bedingungen des Eisenbahnbetriebes sicher und funktionsfähig ist.

Das Zwischenelement ist in mechanisch unkomplizierter Weise als Klinke ausgebildet, welche im Buchsenteil gelagert und durch eine Feder gegen einen Anschlag gedrückt wird. Die Klinke ist zweckmäßig und baulich einfach dadurch ergänzt, daß das Steckerteil eine gestufte Form mit wenigstens zwei Anschlägen aufweist, derart, daß beim Zusammenführen von Stecker- und Buchsenteil einer durch die gestufte Form ausgebildeten Anschläge die Klinke mitnimmt und so weit dreht, daß eine Kontaktfläche der Klinke auf eine Kontaktfläche des Steckerteiles gepreßt wird.

Die Weiterbildung des Gegenstandes der Erfindung gemäß Anspruch 2 wird durch das Zusammenspiel mit einer Langlochführung der Klinke auf einem Zapfen oder Pin des Buchsenteiles dabei eine Spannwirkung zwischen dem Buchsenteil und dem Steckerteil realisierbar.

Weitere vorteilhafte Ausführungsformen der Erfindung sind den übrigen Unteransprüchen zu entnehmen.

Nachfolgend wird die Erfindung unter Bezug auf die Zeichnung näher erläutert.

Es zeigt:
- Fig. 1a - c: das Buchsen- und das Steckerteil einer ersten Ausführungsform der Erfindung in verschiedenen Steckphasen;
- Fig. 2a - c: das Buchsen- und das Steckerteil einer zweiten Ausführungsform der Erfindung in verschiedenen Steckphasen;
- Fig. 3a - d: das Buchsen- und das Steckerteil einer dritten Ausführungsform der Erfindung in verschiedenen Steckphasen; und
- Fig. 4a - b: eine Prinzipskizze einer automatischen Zugkupplung.

Fig. 1a zeigt ein Buchsenteil 1, dessen Querschnitt im wesentlichen L-förmig ist. Im Buchsenteil 1 ist eine Klinke 2 gelagert, die durch eine Feder 3 gegen einen Anschlag 4 des Buchsenteiles 1 gedrückt wird. Wird ein Steckerteil 5 in Richtung des Pfeiles 6 in das Buchsenteil 1 eingeschoben, verschiebt sich der erste Anschlag 7 des gestuft ausgebildeten Steckerteiles 5 ohne dabei die Klinke 2 des Buchsenteiles 1 zu berühren. Erst ein zweiter Anschlag 8 des Steckers 5 nimmt bei weiterer Bewegung des Steckerteiles 5 die Klinke 2 in Richtung des Pfeiles 6 mit und dreht die Klinke 2 so weit, daß ihre Kontaktfläche 9 auf die Kontaktfläche 10 in einer Ausnehmung 11 des Steckerteiles 5 gepreßt wird (siehe hierzu Fig. 1b). Dabei schließt sich die Klinke 2 innerhalb des Langloches 12 in der Lagerung gegen die Feder 3.

Beim Trennen in Richtung des Pfeiles 13 nimmt der Anschlag 7 des Steckers 5 die Klinke 2 so weit mit, daß die Feder 3 über den Totpunkt gezogen wird. Damit wird die Klinke 2 wieder in die ursprüngliche Stellung - wie in Fig. 1a dargestellt - bewegt. Die Klinke 2 nach Fig. 1 hat eine im wesentlichen bolzenartige Form, wobei der vom Langloch 12 wegzeigende und von der Feder 3 abgewandte Bereich der Klinke 2 in Richtung des Anschlages 4 abgewinkelt ist. Die Kanten der Klinke 2 im Bereich der Kontaktfläche 9 sind jeweils derart abgerundet, daß die Klinke beim Zusammenstecken des Buchsen- und des Steckerteiles 1, 5 am Anschlag 8 und in der Ausnehmung 11 nicht verkanten kann und quasi abrollend in die Ausnehmung 11 eingreift.

Das Ausführungsbeispiel der Fig. 2 unterscheidet sich von dem Ausführungsbeispiel der Fig. 1 lediglich dadurch, daß die Klinke 2 in ihrem Endabschnitt, der zum Steckerteil 5 zeigt, eine halbkreis- oder halbkugelartig abgerundete Form und die Ausnehmung 11 des Steckerteiles eine entsprechende Geometrie aufweist. Damit wird der Abrollvorgang der Klinke am Steckerteil 5 nochinals erleichtert und ein Verklemmen noch sicherer vermieden. Darüber hinaus ist die Klinke 2 stabartig ausgebildet und besonders einfach herstellbar, beispielsweise kann sie als Gußteil gefertigt oder aus Abschnitten einer Stange gebildet werden. Die vollständige Verbindungsvorrichtung kann rundum, also beispielsweise jeweils um 60° zueinander versetzt, Klinken 2 und entsprechende Ausnehmungen 11 aufweisen. Die Ausnehmung 11 kann aber auch als rund um das Steckerteil 5 verlaufende Nut ausgebildet werden.

Fig. 2a zeigt, wie das Steckerteil 5 in Richtung des Pfeiles 6 unkompliziert in das Buchsenteil 1 führbar ist. Sowohl das Stecker- als auch das Buchsenteil 5, 1 sind so ausgelegt, daß sie beim Ein- oder Auskuppeln stets unkompliziert und sicher zusammengeführt werden. Dies ist, da das Kuppeln automatisch erfolgt, von größter Bedeutung für eine zufriedenstellende Funktion der Verbindungsvorrichtung.

Bei der weiteren Bewegung des Steckerteiles 5 in das Buchsenteil 1 berührt die Klinke 2 schließlich den zweiten Anschlag 8, der die Klinke 2 beim weiteren Einführen des Steckerteiles 5 in das Buchsenteil 1 mitnimmt und verschwenkt. Fig. 2b zeigt die Endstellung der Klinke 2. In dieser Position liegt der Seitenbereich 2s der Klinke 2 sicher am Anschlag 8. Die Bewegung des Steckerteil 5 in das Buchsenteil 1 ist in dieser Position begrenzt.

Zum Lösen der Steckverbindung werden Stecker- und Buchsenteil 5, 1 wieder voneinander wegbewegt (siehe den Pfeil 6') in Fig. 2c. Dabei dreht sich die Kontaktfläche 9 der Klinke 2 in der Ausnehmung 11, da sie der Anschlag 7 bei einer Bewegung des Steckerteiles in Richtung des Pfeiles 6' mitnimmt. Schließlich drückt sie die Kraft der Feder 3 in die Stellung der Fig. 2a zurück.

Fig. 3 zeigt ein Ausführungsbeispiel der Erfindung, welches gegenüber den Konstruktionen aus Fig. 1 und 2 baulich weiter vereinfacht wurde. Nach Fig. 3 werden Klinke 2 und Feder 3 durch ein federartiges, elastisches Bauelement 2' erstetzt, derart, daß in dem elastischen Bauelement 2' die Funktionen der Feder 3 und der Klinke 2 integriert sind. Das Bauelement 2' kann ähnlich zu einer Tellerfeder oder einer Zahnscheibe ausgebildet sein. Hier weist das Bauelement 2 eine im wesentlichen kegelabschnittförmige Kontur auf.

Die Funktion der Steckverbindung nach Fig. 3 entspricht der der Ausführungsbeispiele nach Fig. 1 und 2: beim Einstecken des Steckerteiles 5 in das Buchsenteil 1 wird das Bauelement 2' elastisch deformiert, während es beim Trennen der Steckverbindungsvorrichtung wieder in seine Ausgangslage zurückfedert. Nach Fig.3 werden als elastische Bauelemente Metallstreifen verwendet, welche mit einem ihrer-Enden um einen Pin 14 gebogen sind, wobei sich jeweils an den gebogenen Abschnitt 2'a ein ebener Abschnitt 2'b anschließt, der in einem halbkkreisförmig abgerundeten Abschnitt 2'c endet. Wie in Fig. 3d zu erkennen, werden die Bauelemente 2' beispielsweise aus einem Blech 23 gestanzt, wobei die Zwischenräume in der Ansicht der Fig. 3d eine schlüssellochartige Kontur aufweisen. Die Ausgestaltung der Bauelemente 2' bei dieser Variante der Erfindung zeichnet sich durch einen besonders niedrigen konstruktiven Aufwand und Herstellungspreis aus, da die Notwendigkeit für aufwendigere Klinkenelemente 2 entfällt.

Wird das Steckerteil 5 nach Art der Fig. 3b in das Buchsenteil 1 eingeführt, passiert der Abschnitt 2'c zunächst den Anschlag 7 und stößt dann bei weiterer Bewegung an den Anschlag 8. Das Baulement 2' wird nunmehr bei weiterer Bewegung des Steckerteiles 5 in Richtung des Pfeiles 6 durchgebogen, bis es - wie in Fig. 3c gezeigt ― sicher zwischen dem Buchsen- und dem Steckerteil 1, 5 verspannt ist. Beim Lösen der Steckverbindung formt es sich elastisch in die in Fig. 3b gezeigte Stellung zurück. Dieser Effekt wird durch den Anschlag 7 unterstützt.

Fig. 4 veranschaulicht anhand einer Prinzipskizze die Funktion der Steckvorrichtung bei einer automatischen Zugkupplung, wobei Fig. 4a den entkuppelten und Fig. 4b den gekuppelten Zustand wiedergibt. Nach Fig. 4a umfaßt die automatische Zugkupplung einen Kupplungskopf 15 mit einem mechanischen Kupplungszentrum 16, wobei sich an den Kupplungskopf 15 ein Kupplungarm 17 und an diesen ein Kupplungsgelenk 18 anschließt. Zusammen mit der mechanischen Kupplung wird eine Elektrokupplung 19 gekuppelt, die in einem Elektrokupplungsrahmen 20 angeordnet ist. Zur Kupplung der Elektrokupplung dienen Vordrückfedern 21. Das Elektrokupplungszentrum 22 ist mit den erfindungsgemäßen Steckvorrichtungen nach Fig. 1 und 2 versehbar.

### Bezugszeichen

- Buchsenteil: 1
- Klinke: 2
- Feder: 3
- Anschlag: 4
- Steckerteil: 5
- Pfeil: 6
- erster Anschlag: 7
- zweiter Anschlag: 8
- Kontaktfläche: 9
- Kontaktfläche: 10
- Ausnehmung: 11
- Langloch: 12
- Pfeil: 13
- Pin: 14
- Kupplingskopf: 15
- Kupplungszentrum: 16
- Kupplungsarm: 17
- Kupplungsgelenk: 18
- Elektrokupplung: 19
- Elektrokupplungsrahmen: 20
- Vordrückfeder: 21
- Elektrokupplungszentrum: 22
- Blech: 23

## Patentansprüche

1. Steckverbindung, insbesondere für automatische Kupplungen von Schienenfahrzeugen, bestehend aus einem Steckerteil (5) und einem Buchsenteil (1), wobei wenigstens ein am Stecker- oder Buchsenteil (5,1) gelagertes und federnd vorspannbares Zwischenelement (2) vorgesehen ist, welches derart ausgelegt ist, daß es beim Zusammenführen des Stecker- und des Buchsenteiles (5, 1) mit Federspannung zwischen das Stecker- und Buchsenteil (5, 1) geklemmt wird und dabei in eine stecker- oder buchsenseitige Ausnehmung (11) eingreift, wobei die elektrische Verbindung zwischen dem Stecker- und dem Buchsenteil (5, 1) über das Zwischenelement (2) erfolgt, **dadurch gekennzeichnet, daß** das federnd gelagerte Zwischenelement als Klinke (2) ausgebildet ist, welche beim Zusammenführen von Stecker- und Buchsenteil (5, 1) in einer Art Abrollbewegung gegenüber dem buchsen- bzw. steckerseitigen Gegenstück in die Ausnehmung (11) bewegt wird.

2. Steckverbindung nach Anspruch 1, **dadurch gekennzeichnet, daß** die Klinke (2) am Buchsenteil (1) gelagert und durch eine Feder (3) gegen einen Anschlag (4) des Buchsenteiles (1) gedrückt wird.

3. Steckverbindung nach Anspruch 1 oder 2, **dadurch gekennzeichnet, daß** das Steckerteil (5) bzw. das Buchsenteil (1) eine gestufte Form mit wenigstens zwei Anschlägen (7, 8) aufweist, derart, daß beim Zusammenführen von Stecker- und Buchsenteil (5, 1) einer der durch die gestufte Form gebildeten Anschläge (7, 8) die Klinke (2) mitnimmt und so weit dreht, daß eine Kontaktfläche (9) der Klinke (2) auf eine Kontaktfläche (10) des Steckerteiles (5) bzw. des Buchsenteiles (1) gepreßt wird.

4. Steckverbindung nach einem der vorstehenden Ansprüche, **dadurch gekennzeichnet, daß** die Klinke (2) mit einem Langloch (12) versehen ist, welches auf einem Zapfen (14) des Buchsenteiles (1) verschieblich geführt und drehbar gelagert ist.

5. Steckverbindung nach einem der vorstehenden Ansprüche, **dadurch gekennzeichnet, daß** die Klinke (2) eine bolzenartige Form aufweist, wobei das Ende der Klinke (2), welches zur Kontaktierung des Steckerteiles (1) dieit, eine abgerundete Form hat.

6. Steckverbindung nach Anspruch 5, **dadurch gekennzeichnet, daß** das abgerundete Ende der Klinke (2) zum Eingriff in die Ausnehmung (11) im Steckerteil (5) ausgelegt ist.

7. Steckverbindung nach einem der vorstehenden Ansprüche, **dadurch gekennzeichnet, daß** das Zwischenelement als elastisches Bauelement (2') ausgebildet ist, das die Funktionen der Feder und der Klinke integriert.

8. Steckverbindung nach Anspruch 7, **dadurch gekennzeichnet, daß** das e-leastische Bauelement (2') tellerfeder- oder zahnscheibenartig ausgebildet ist.

## Claims

1. Connector, particularly for automatic couplers of rail-bound vehicles, consisting of a connector element (5) and a socket element (1), wherein at least one intermediate element (2) is provided that is supported on said connector element or said socket element (5, 1) and adapted for being resiliently biased and that is designed for being clamped between said connector and socket element (5, 1) when said connector and said socket element (5, 1) are joined under a biasing spring action, while it engages into a recess (11) on the side of said connector and socket element (5, 1), with an electrical connection being established between said connector and said socket element (5, 1) via said intermediate element (2), **characterised in that** said resiliently supported intermediate element is configured in the form of a latch element (2) that is moved into said recess (1) in some kind of rolling movement opposite to said counterpart on the side of said socket or connector, respectively.

2. Connector according to Claim 1, **characterised in that** said latch element (2) is supported on said socket element (1) and is pressed by a spring (3) against a stop (4) on said socket element (1).

3. Connector according to Claim 1 or 2, **characterised in that** said connector element (5) or said socket element (1), respectively, presents a stepped shape with at least two stops (7, 8) such that when said connector and socket elements (5, 1) are joined one of said stops (7, 8) formed by said stepped shape carries along said latch element (2) and rotates the latter to such an extent that a contact surface (9) of said latch element (2) is pressed onto a contact surface (10) of said connector element (5) or said socket element (1), respectively.

4. Connector according to any of the preceding Claims, **characterised in that** said latch element (2) is provided with an elongate hole (12) that is guided for displacement and supported for rotation on a pin (14) of said socket part (1).

5. Connector according to any of the preceding Claims, **characterised in that** said latch element (2) presents a bolt-like shape, with the end of said latch element (2), which serves for contacting said connector element (1), presenting a rounded shape.

6. Connector according to Claim 5, **characterised in that** the rounded end of said latch element (2) is designed for engagement in said recess (11) in said connector element (5).

7. Connector according to any of the preceding Claims, **characterised in that** said intermediate element is configured as resilient component (2') that integrates the functions of said spring and said latch element.

8. Connector according to Claim 7, **characterised in that** said resilient component (2') has a configuration similar to a disk spring or a tooth lock washer.

## Revendications

1. Dispositif d'assemblage, en particulier pour attelages automatique sur véhicules sur rails, composé d'un élément de prise male (5) et d'un élément de fiche femelle (1), dans lequel au moins un élément intermédiaire (2) est prévu, qui s'appuie sur ledit élément de prise mâle ou ledit élément de fiche femelle (5, 1, en étant conçu pour être mis en précontrainte de façon élastique et pour être serré entre ledit élément de prise male et élément de fiche femelle (5, 1) quand ledit élément de prise mâle et ledit élément de fiche femelle (5, 1) sont rapprochés l'un à l'autre sous l'effet de précontrainte élastique, pendant qu'il s'engage dans un évidement (11) du côté dudit élément de prise male et de l'élément de fiche femelle (5, 1), à une connexion électrique étant établie entre ledit élément de prise male et ledit élément de fiche femelle (5, 1) via ledit élément intermédiaire (2), **caractérisé en ce que** ledit élément intermédiaire logé de façon élastique est configuré sous forme d'un élément de cliquet (2) qui est déplacé dans ledit évidement (1) par un mouvement roulant quelconque vis-à-vis ledit pendant du côté dudit élément de fiche femelle ou respectivement du dispositif d'assemblage.

2. Dispositif d'assemblage selon la revendication 1, **caractérisé en ce que** ledit élément de cliquet (2) appuie sur ledit élément de fiche femelle (1), en étant pressé par un ressort (3) à l'encontre une butée (4) sur ledit élément de fiche femelle (1).

3. Dispositif d'assemblage selon la revendication 1 ou 2, **caractérisé en ce que** ledit élément de prise male (5) ou respectivement ledit élément de fiche femelle (1) présente une forme à gradins à au moins deux butées (7, 8) de façon, que quand ledit élément de prise male et ledit élément de fiche femelles (5, 1) sont rapprochés l'un à l'autre, une desdites butées (7, 8) formées par ladite forme à gradins entraîne ledit élément de cliquet (2) et le tourne d'un degré, qu'une aire de contact (9) dudit élément de cliquet (2) soit pressée sur une aire de contact (10) dudit élément de prise male (5) ou respectivement dudit élément de fiche femelle (1).

4. Dispositif d'assemblage selon une quelconque des revendications précédentes, **caractérisé en ce que** ledit élément de cliquet (2) est muni d'un trou oblong (12), qui est guidé pour déplacement et appuyé pour rotation sur un pivot (14) dudit élément de fiche femelle part (1).

5. Dispositif d'assemblage selon une quelconque des revendications précédentes, **caractérisé en ce que** ledit élément de cliquet (2) présente une forme similaire à un boulon, à l'extrémité dudit élément de cliquet (2), qui sert au contact dudit élément de prise male (1), présentant une forme arrondie.

6. Dispositif d'assemblage selon la revendication 5, **caractérisé en ce que** l'extrémité arrondie dudit élément de cliquet (2) est conçue pour la prise dans ledit évidement (11) dans ledit élément de prise mâle (5).

7. Dispositif d'assemblage selon une quelconque des revendications précédentes, **caractérisé en ce que** ledit élément intermédiaire est configuré sous forme d'un composant élastique (2'), dans lequel s'intègrent les fonctions dudit ressort et dudit élément de cliquet.

8. Dispositif d'assemblage selon la revendication 7, **caractérisé en ce que** ledit composant élastique (2') a une configuration similaire à une rondelle ressort ou une disque dentée.
